# EUROPÄISCHE PATENTSCHRIFT

(11) **EP 3 751 033 B1**
(45) Veröffentlichungstag und Bekanntmachung des Hinweises auf die Patenterteilung: **04.08.2021**
(21) Anmeldenummer: 19179809.9
(22) Anmeldetag: 12.06.2019
(51) Int. Cl.: D02H 3/00, D02H 13/36

(54) **KONUSSCHÄRMASCHINE UND VERFAHREN ZUM BETRIEB EINER KONUSSCHÄRMASCHINE**
CONE WARPING MACHINE AND METHOD FOR OPERATING SAME
OURDISSOIR SECTIONNEL À CÔNE ET PROCÉDÉ DE FONCTIONNEMENT D'UN OURDISSOIR SECTIONNEL À CÔNE

(43) Veröffentlichungstag der Anmeldung: 16.12.2020
(73) Patentinhaber: KARL MAYER STOLL R&D GmbH, 63179 Obertshausen (DE)
(72) Erfinder: Kohn, Roland, 63322 Rödermark (DE); Fuhr, Martin, 63486 Bruchköbel (DE)

(56) Entgegenhaltungen:
- EP-A1- 0 487 722
- EP-A1- 0 659 914
- DE-A1- 4 443 627

## Beschreibung

Die Erfindung betrifft eine Konusschärmaschine mit einer Schärtrommel und mit einem seitlich von der Schärtrommel angeordneten Schärtisch, der ein Schärriet zur Zuführung von Fäden trägt, wobei die Schärtrommel und der Schärtisch relativ zueinander verlagerbar sind, wobei die Konusschärmaschine einen Roboterarm aufweist, und wobei der Roboterarm zur Fixierung eines Schärbands an der Schärtrommel eingerichtet ist.

Mittels einer Konusschärmaschine lassen sich aus einem Fadengatter kommende Einzelfäden nebeneinander aufschären. Eine Gruppe von Fäden wird der Konusschärmaschine über ein Schärriet zugeführt, das auf einem Schärtisch der Konusschärmaschine angeordnet ist. Die Fäden werden zu einem Schärband zusammengefasst, in dem die Fäden nebeneinander angeordnet sind. Das Schärband wird bei einem Schärvorgang auf die Schärtrommel aufgewickelt. Bei dem Schärvorgang dreht sich die Schärtrommel. Der Schärtisch und die Schärtrommel werden parallel zu einer Längsachse der Schärtrommel und relativ zueinander bewegt, sodass das Schärband längs entlang einer Mantelfläche der Schärtrommel aufgewickelt wird. Die Schärtrommel weist zumindest abschnittsweise eine konusförmige Form auf, sodass sich beim Schärvorgang benachbarte Fäden seitlich aneinander abstützen können. Nachdem ein Schärband auf die Schärtrommel aufgeschärt worden ist, kann seitlich davon mit dem Aufschären eines weiteren Schärband begonnen werden.

Zum Aufschären jedes Schärbands sind mehrere manuelle Arbeitsschritte erforderlich. Da auf die Schärtrommel eine Vielzahl von Schärbändern aufgeschärt werden, summieren sich diese Arbeitsschritte schnell.

Die EP 2 169 098 A1 beschreibt eine Konusschärmaschine mit einem Roboterarm. Der Roboterarm trägt eine Messeinrichtung, die es erlaubt, einen Schärbandwickel auszumessen, der sich bei dem Schärvorgang auf der Schärtrommel bildet. Beim Schären müssen die Schärtrommel und der Schärtisch relativ zueinander verlagert werden, wobei der aktuelle Umfang des Schärbandwickels berücksichtigt werden muss. Mittels des Roboterarms lässt sich eine Außenkontur des Schärbandwickels ausmessen, was eine verbesserte Steuerung dieses Vorgangs erlaubt. Dadurch verbessert sich die Schärqualität. Der Benutzer muss trotzdem viele Arbeitsschritte manuell vornehmen.

Die EP 487 722 A1 beschreibt eine Vorrichtung, die das Einlesen eines Fadenkreuzes bei einer Schärmaschine automatisiert. Verschiedene Bauteile der Vorrichtung bringen bei dem Einlesevorgang die der Schärmaschine zugeführten Kettfäden in Position. Fadentrennende Schnüre werden mittels sogenannter Lease Tapes zwischen den Kettfäden eingezogen. Die DE 44 43 627 A1 beschreibt ein Verfahren und eine Vorrichtung zum Einlegen von fadentrennenden Schnüren in die Fadenbänder einer Konusschärmaschine. Zur Positionierung der Fadenbänder kommt ein Roboterarm zum Einsatz.

Die EP 659 914 A1 beschreibt ein Verfahren und eine Vorrichtung zum Aufwickeln von Schärbändern. Dabei kommt ein Manipulator zum Einsatz, der Schärbänder mit Thermoplaststreifen verschweißt, die Schärbänder durchtrennt und diese auf einem Schärbandwickel einer Schärtrommel fixiert. Der Manipulator weist dazu Bandspender, Heizbacken, eine Schneideinrichtung und einen Zubringer zur Befestigung der Schärbänder an der Schärtrommel auf. Bei diesem aufwändigen Aufbau muss jedoch das Schärband durch den Manipulator hindurchgeführt werden. Der Manipulator kann im Betrieb nicht flexibel auf veränderliche Anwendungsfälle angepasst werden, zum Beispiel an abweichende Schärbandbreiten.

Der Erfindung liegt demgegenüber die Aufgabe zugrunde, eine Konusschärmaschine bereitzustellen, die eine einfachere Einrichtung erlaubt, einen einfacheren Aufbau aufweist und flexibel an unterschiedliche Anwendungsfälle angepasst werden kann.

Die Aufgabe wird gelöst, indem eine Konusschärmaschine der eingangs beschriebenen Gattung bereitgestellt wird, bei der der Roboterarm erfindungsgemäß mindestens ein Werkzeug zur Manipulation des Schärbands und mehr als eine Dreh- oder Schubachse aufweist. Unter einem Werkzeug zur Manipulation des Schärbands soll ein Werkzeug verstanden werden, das mit dem Schärband physikalisch interagieren kann, also beispielsweise das Schärband ergreifen, zerteilen oder auf sonstige Weise manipulieren kann.

Der Roboterarm ist somit ein industrieller Manipulator. Bei einem industriellen Manipulator handelt es sich um einen Roboter, der eine Interaktion mit seiner Umgebung ermöglicht. Der industrielle Manipulator kann Arbeitsschritte übernehmen, die vormals durch menschliche Bediener durchgeführt werden mussten. Es sind weniger manuelle Eingriffe notwendig, wodurch der Schärvorgang beschleunigt wird.

Es ist vorteilhaft, wenn der Roboterarm ein Greifwerkzeug aufweist. Das Greifwerkzeug kann erfindungsgemäß als eine Zange ausgebildet sein. Das Greifwerkzeug kann aber erfindungsgemäß auch als eine humanoide Roboterhand ausgestaltet sein. Es ist erfindungsgemäß ferner möglich, dass als Greifwerkzeug eine Ansaugeinrichtung verwendet wird, die einen oder mehrere Fäden ansaugen kann. Mit einem Greifwerkzeug lässt sich das Schärband ergreifen und an der Schärtrommel fixieren. Aus dem Stand der Technik ist es bekannt, das Schärband an der Schärtrommel mittels einer Befestigungsvorrichtung festzulegen. So ist es erfindungsgemäß möglich, dass die Schärtrommel Klemmbleche aufweist, in die das Schärband eingesteckt werden kann. Alternativ ist es möglich, dass das Schärband mit einem Klebestreifen versehen und auf die Schärtrommel aufgeklebt wird. Auch dies kann mittels des Roboterarms erfolgen. Darüber hinaus sind weitere Befestigungsmöglichkeiten denkbar.

Es ist besonders vorteilhaft, wenn der Roboterarm ein Zerteilungswerkzeug aufweist. Der Roboterarm weist bevorzugt ein kombiniertes Greif- und Zerteilungswerkzeug auf. Unter einem Zerteilungswerkzeug ist ein Werkzeug zu verstehen, mit dem sich Materialien zerteilen lassen. Es kann sich bei dem Zerteilungswerkzeug erfindungsgemäß um ein Messer, eine Schere, eine Keilschneide, einen Laserschneider oder ein Zerteilungswerkzeug sonstiger Art handeln.

Es ist erfindungsgemäß möglich, dass der Roboterarm ein Knotwerkzeug aufweist. Mit einem Knotwerkzeug lassen sich Fäden miteinander verknoten. Es ist erfindungsgemäß möglich, dass der Roboterarm dazu verwendet wird, um ein Ende des Schärbands zu verknoten. Darüber hinaus lassen sich zwei Fadenbänder miteinander verbinden. Beim Schärvorgang bieten sich somit diverse vorteilhafte Anwendungsmöglichkeiten für das Knotwerkzeug.

Gemäß einer besonderen Ausführungsform der Erfindung weist der Roboterarm zwei voneinander beabstandete Greifwerkzeuge zur Fixierung des Schärbands und ein Zerteilungswerkzeug zur Zerteilung des Schärbands auf. Das Zerteilungswerkzeug ist bevorzugt zwischen den Greifwerkzeugen angeordnet. Der Roboterarm ist somit dazu in der Lage, das Schärband beidseitig zu einer vorgesehenen Trennstelle zunächst zu fixieren und anschließend zu zerteilen. Die Schärmaschine kann erfindungsgemäß mit einem zusätzlichen Roboterarm ausgestattet sein, der dazu dient, das Schärband in die voneinander beabstandeten Greifwerkzeuge einzulegen. Gemäß einer alternativen Ausführungsform der Erfindung weist die Schärmaschine auf dem Schärtisch Mittel auf, die dazu dienen, das Schärband zu fixieren. Der Roboterarm dient in diesem Fall nur dazu, das Schärband zu zerteilen.

Die Konusschärmaschine weist vorzugsweise eine seitlich von der Schärtrommel angeordnete Plattform auf, auf der der Roboterarm aufsitzt, wobei die Schärtrommel und die Plattform relativ zueinander verlagerbar sind. Die Plattform kann erfindungsgemäß auf einer parallel zu einer Längsachse der Schärtrommel ausgerichteten Seitenschiene aufsitzen. Auf dieser kann die Plattform parallel zu der Schärtrommel verlagert werden. Erfindungsgemäß kann die Verlagerung mittels eines Antriebs erfolgen. Der Aktionsradius des Roboterarms ist letztlich durch dessen Länge beschränkt. Der Roboterarm kann mittels der Plattform verlagert werden, um einen zunächst nicht zugänglichen Oberflächenbereich der Schärtrommel in seinen Aktionsradius zu bringen.

Gemäß einer vorteilhaften Ausführungsform der Erfindung wird die Plattform durch den Schärtisch gebildet. Der Roboterarm wird somit stets mit dem Schärtisch mitbewegt. Da der Schärtisch sich in der Regel dort befindet, wo das Schärband manipuliert werden soll, ist der Roboterarm bei dieser Ausführungsform der Erfindung optimal positioniert.

Der Roboterarm weist mehr als eine Dreh- oder Schubachse auf. Der Roboterarm ist somit besonders flexibel und kann seine Werkzeuge an unterschiedlichen Positionen im Bereich des Schärtischs und der Schärtrommel einsetzen.

Die Erfindung betrifft darüber hinaus ein Verfahren zum Betrieb eines Konusschärmaschine, mit den Schritten: Verlagerung einer Schärtrommel der Konusschärmaschine und eines Schärtischs der Konusschärmaschine relativ zueinander, bis sich der Schärtisch gegenüberliegend zu einem Schäranfangsbereich der Schärtrommel befindet, Aufnahme eines Schärbands von dem Schärtisch und Fixierung des Schärbands an der Schärtrommel in dem Schäranfangsbereich durch einen Roboterarm der Konusschärmaschine. Erfindungsgemäß erfolgt die Aufnahme des Schärbands von dem Schärtisch durch den Roboterarm, wobei der Roboterarm mindestens ein Werkzeug zur Manipulation des Schärbands und mehr als eine Dreh- oder Schubachse aufweist.

Der Schärvorgang beginnt in dem Schäranfangsbereich. Die Schärmaschine nimmt zunächst das auf dem Schärtisch liegende Schärband auf. Darunter ist zu verstehen, dass die Schärmaschine das Schärband beziehungsweise ein Ende des Schärbands ergreift, ansaugt oder auf sonstige Weise an sich nimmt. Der Roboterarm verbringt das Schärband zur Schärtrommel und fixiert es an der Schärtrommel in dem Schäranfangsbereich. Es ist möglich, dass in dem Schäranfangsbereich eine Klemmvorrichtung vorgesehen ist, in der sich das Schärband einklemmen lässt. Der Roboterarm steckt in diesem Fall ein Ende des Schärbands in die Klemmvorrichtung ein. Es ist erfindungsgemäß ferner möglich, dass der Roboterarm das Schärband an der Schärtrommel mittels eines Klebestreifens fixiert. Gemäß einer weiteren erfindungsgemäßen Variante des Verfahrens knotet der Roboterarm das Schärband an der Schärtrommel an. Es ist aber auch denkbar, dass das Schärband auf eine andere Weise an der Schärtrommel fixiert wird.

Das Verfahren ist vorzugsweise so ausgestaltet, dass der Roboterarm das Schärband mittels eines Greifwerkzeugs aufnimmt und/oder an der Schärtrommel befestigt. Wie vorangehend ausgeführt sind aber auch andere Varianten zur Aufnahme des Schärbands erfindungsgemäß denkbar.

Das Verfahren umfasst vorteilhafterweise außerdem die folgenden Schritte: Schären des Schärbands auf die Schärtrommel unter Rotation der Schärtrommel und Verlagerung der Schärtrommel und des Schärtischs relativ zueinander, bis sich der Schärtisch gegenüberliegend zu einem Schärendbereich der Schärtrommel befindet, manuelle oder maschinelle Zerteilung des Schärbands, sodass ein auf der Schärtrommel durch das Schärband gebildeter Schärbandwickel von einem zugeführten Abschnitt des Schärbands abgetrennt wird, und Fixierung eines Endes des Schärbandwickels an der Schärtrommel in dem Schärendbereich durch den Roboterarm.

Der Schärendbereich ist ein Bereich der Schärtrommel, in dem der Schärvorgang abgeschlossen wird und das Schärband an der Schärtrommel fixiert wird. Bei dem Schärvorgang wurde das Schärband auf die Schärtrommel aufgewickelt und bildet nun einen auf der Schärtrommel aufliegenden Schärbandwickel. Das Schärband wird erfindungsgemäß zerteilt, um den Schärbandwickel vom Rest des Schärbands abzutrennen. Das Schärband kann manuell durch Hilfspersonal, beispielsweise mittels einer Schere, durchtrennt werden. Es ist aber auch möglich, dass das Schärband maschinell durchtrennt wird, hierzu kann die Konusschärmaschine eine Trennvorrichtung aufweisen. Ein Ende des Schärbandwickels wird anschließend durch den Roboterarm an der Schärtrommel fixiert, sodass es nicht lose herabhängt. Bevorzugt wird dazu das Ende des Schärbandwickels an der Schärtrommel mittels Klemmung befestigt. Dies kann dadurch erfolgen, dass das Ende des Schärbandwickels in den Schärbandwickel selbst eingeklemmt wird.

Es ist besonders bevorzugt, wenn der Roboterarm das Ende des Schärbandwickels an der Schärtrommel fixiert, indem der Roboterarm das Ende des Schärbandwickels zwischen zwei Schärbandlagen des Schärbandwickels einklemmt. Dazu kann erfindungsgemäß mindestens eine Schärbandlage durch den Roboterarm angehoben oder beiseite geschoben werden und das Ende des Schärbands in einen dabei entstehenden Spalt im Schärbandwickel hineingeschoben werden. Es ist alternativ möglich, dass das Ende des Schärbandwickels auf andere Weise im oder am Schärbandwickel oder unmittelbar an der Schärtrommel befestigt wird. Gemäß einer weiteren erfindungsgemäßen Variante des Verfahrens wird das Ende des Schärbandwickels im Schärendbereich in einer Klemmvorrichtung der Schärtrommel fixiert.

Es ist vorteilhaft, wenn der Roboterarm das Schärband zerteilt. Der Roboterarm kann das Schärband erfindungsgemäß mittels Scherschneiden, mittels einer Laserstrahls oder auf sonstige Weise zerteilen. Es ist erfindungsgemäß auch möglich, dass der Zerteilungsschritt nicht durch den Roboterarm, sondern durch eine Trennvorrichtung anderer Art durchgeführt wird. So ist es denkbar, dass auf dem Schärtisch eine Trennvorrichtung angeordnet ist, die das Schärband zerteilt.

Der Roboterarm führt bevorzugt die folgenden Schritte durch, um das Schärband zu zerteilen: Fixierung des Schärbands beidseitig zu einer vorgesehenen Trennlinie und Zerteilung des Schärbands entlang der Trennlinie. Dies kann erfindungsgemäß so umgesetzt werden, dass der Roboterarm das Schärband mit zwei Greifwerkzeugen ergreift und zwischen diesen ein Zerteilungswerkzeug einsetzt, um das Schärband entlang der Trennlinie zu zerteilen.

Bei der Durchführung des Verfahrens werden vorzugsweise eine den Roboterarm tragende Plattform der Konusschärmaschine und die Schärtrommel relativ zueinander bewegt, um einen Oberflächenbereich der Schärtrommel in einen Aktionsradius des Roboterarms zu bringen. Bevorzugt werden die Plattform und die Schärtrommel relativ zueinander und parallel zu einer Längsachse der Schärtrommel bewegt. Durch die Relativbewegung wird gewährleistet, dass der Roboterarm anstehende Arbeitsschritte im Schäranfangsbereich oder im Schärendbereich der Schärtrommel vornehmen kann. Es ist bevorzugt, wenn der Roboterarm gemeinsam mit dem Schärtisch bewegt wird. So ist es erfindungsgemäß möglich, dass der Roboterarm auf dem Schärtisch aufsitzt, das heißt die obengenannte Plattform wird durch den Schärtisch gebildet. Es ist besonders bevorzugt, wenn bei der Durchführung des erfindungsgemäßen Verfahrens unabhängig von dem Schärtisch bewegt wird. In diesem Fall sitzt der Roboterarm nicht auf dem Schärtisch, sondern auf einer unabhängig von dem Schärtisch beweglichen Plattform auf.

Eine vorteilhafte Ausführungsform der Erfindung wird in den Zeichnungen dargestellt. Dabei zeigt:
Fig. 1 eine schematische Ansicht einer erfindungsgemäßen Konusschärmaschine,
Fig. 2 eine schematische Ansicht eines Abschnitts einer Schärtrommel der Konusschärmaschine, an dem ein Roboterarm der Konusschärmaschine ein Schärband fixiert,
Fig. 3 eine schematische Ansicht eines Greif- und Schneidwerkzeugs des Roboterarms und
Fig. 4 eine schematische Ansicht eines Abschnitts eines Schärbandwickels, an dem der Roboterarm ein Schärband fixiert.

Fig. 1 zeigt eine schematische Ansicht einer erfindungsgemäßen Konusschärmaschine 1. Die Konusschärmaschine 1 weist eine Schärtrommel 2 und einen Schärtisch 3 auf. Die Schärtrommel 2 kann motorisch in Rotation versetzt werden, darüber hinaus kann sie parallel zu ihrer Längsachse verlagert werden. Der Schärtisch 3 ist auf einer Seitenschiene 4 geführt und kann auf dieser verlagert werden, wobei sich der Schärtisch 3 parallel zu der Längsachse der Schärtrommel 2 bewegt. Auf dem Schärtisch 3 sitzt ein Schärriet 5 auf, durch das beispielsweise von einem Fadengatter kommende Fäden der Konusschärmaschine zugeführt und gebündelt werden. Die gebündelten Fäden bilden gemeinsam ein Schärband.

Um den Schärvorgang zu beginnen, werden zunächst die Schärtrommel 2 und der Schärtisch 3 so relativ zueinander verlagert, dass sich der Schärtisch 3 gegenüberliegend zu einem Schäranfangsbereich 6 der Schärtrommel 2 befindet. Das Schärband wird nun an der Schärtrommel 2 in dem Schäranfangsbereich 6 befestigt.

Anschließend wird die Schärtrommel 2 in Rotation versetzt. Die Schärtrommel 2 und der Schärtisch 3 werden relativ zueinander verlagert, bis sich der Schärtisch 3 gegenüberliegend zu einem Schärendbereich 7 der Schärtrommel 2 befindet. Das Schärband ist nun auf die Schärtrommel 2 in Längsrichtung aufgewickelt und bildet einen Schärbandwickel auf der Schärtrommel 2. Der Schärbandwickel wird abgetrennt und ein loses Ende des Schärbandwickels wird an der Schärtrommel 2 in dem Schärendbereich 7 befestigt. Der Vorgang wird mehrmals wiederholt, sodass eine Vielzahl von Schärbandlagen auf die Schärtrommel 2 aufgeschärt werden.

Zur Benutzerunterstützung beim Schärvorgang dient ein Roboterarm 8, der auf dem Schärtisch 3 aufsitzt. Die durch den Roboterarm 8 vorgenommenen Arbeitsschritte werden nachfolgend erläutert.

Fig. 2 zeigt eine schematische Ansicht des Schäranfangsbereichs 6 der Schärtrommel 2 der Konusschärmaschine, an dem der Roboterarm 8 der Konusschärmaschine 1 ein Schärband 9 fixiert. Die Schärtrommel 2 weist mehrere Öffnungen 10 auf, in denen Klemmvorrichtungen angeordnet sind. Der Roboterarm 8 ergreift mittels eines Manipulatorkopfs 11 das auf dem vorliegend nicht dargestellten Schärtisch liegende Schärband 9 und fixiert es mittels einer Klemmvorrichtung in einer Öffnung 10 der Schärtrommel 2. Das Schärband 9 kann nun auf die Schärtrommel 2 aufgeschärt werden.

Fig. 3 zeigt eine schematische Ansicht des Manipulatorkopfs 11 des Roboterarms. Nach dem Aufschären des Schärbands 9 soll dieses zerteilt werden. An einer Fassung 12 des Manipulatorkopfs 11 sind zwei Greifwerkzeuge 13 angeordnet, die jeweils zwei Greiffinger aufweisen und voneinander beabstandet sind. Zwischen den Greifwerkzeugen 13 ist ein Zerteilungswerkzeug 14 mit einer gekerbten Schneidkante angeordnet. Das Zerteilungswerkzeug 14 kann relativ zu der Fassung 12 motorisch verlagert werden, um das durch die Greifwerkzeuge 13 fixierte Schärband 9 zu durchschneiden. Nach dem Durchschneiden soll ein dem Schärbandwickel zugehöriges Ende des Schärbands 9 an der Schärtrommel fixiert werden. Dazu kann das Ende des Schärbands 9 zwischen zwei Schärbandlagen des Schärbandwickels eingeklemmt wird.

Fig. 4 zeigt eine schematische Ansicht eines Abschnitts des Schärbandwickels 15, wobei der Roboterarm 8 der Konusschärmaschine ein Ende des Schärbandwickels 15 in den Schärbandwickel 15 einklemmt. Der Schärbandwickel 15 besteht aus mehreren Schärbandlagen 16, also übereinandergewickelten Schichten des Schärbands 9, die auf die Schärtrommel aufgeschärt sind. Der Roboterarm 8 schiebt eine Schärbandlage 16 beiseite und ordnet ein Ende des Schärbandwickels 15 in einem dabei entstehenden Spalt 17 mittels seines Manipulatorkopfs 11 an. Der Manipulatorkopf 11 wird anschließend aus dem Spalt 17 herausgezogen, sodass sich der Spalt 17 schließt. Das Ende des Schärbandwickels 15 ist nun in dem Schärbandwickel 15 zwischen benachbarten Schärbandlagen 16 eingeklemmt. Der Schärvorgang kann nun mit einem weiteren Abschnitt des Schärbands 9 von neuem beginnen.

### BEZUGSZEICHENLISTE

- 1.: Konusschärmaschine
- 2.: Schärtrommel
- 3.: Schärtisch
- 4.: Seitenschiene
- 5.: Schärriet
- 6.: Schäranfangsbereich
- 7.: Schärendbereich
- 8.: Roboterarm
- 9.: Schärband
- 10.: Öffnung
- 11.: Manipulatorkopf
- 12.: Fassung
- 13.: Greifwerkzeug
- 14.: Zerteilungswerkzeug
- 15.: Schärbandwickel
- 16.: Schärbandlage
- 17.: Spalt

## Patentansprüche

1. Konusschärmaschine (1) mit einer Schärtrommel (2) und mit einem seitlich von der Schärtrommel (2) angeordneten Schärtisch (3), der ein Schärriet (5) zur Zuführung von Fäden trägt, wobei die Schärtrommel (2) und der Schärtisch (3) relativ zueinander verlagerbar sind, wobei die Konusschärmaschine (1) einen Roboterarm (8) aufweist, und wobei der Roboterarm (8) zur Fixierung eines Schärbands (9) an der Schärtrommel (2) eingerichtet ist, **dadurch gekennzeichnet, dass** der Roboterarm (8) mindestens ein Werkzeug zur Manipulation des Schärbands (9) und mehr als eine Dreh- oder Schubachse aufweist.

2. Konusschärmaschine (1) nach Anspruch 1, **dadurch gekennzeichnet, dass** der Roboterarm (8) ein Greifwerkzeug (13) aufweist.

3. Konusschärmaschine (1) nach einem der vorhergehenden Ansprüche, **dadurch gekennzeichnet, dass** der Roboterarm (8) ein Zerteilungswerkzeug (14) aufweist.

4. Konusschärmaschine (1) nach einem der vorhergehenden Ansprüche, **dadurch gekennzeichnet, dass** der Roboterarm (8) ein Knotwerkzeug aufweist.

5. Konusschärmaschine (1) nach Anspruch 1, **dadurch gekennzeichnet, dass** der Roboterarm (8) zwei voneinander beabstandete Greifwerkzeuge (13) zur Fixierung des Schärbands (9) und ein Zerteilungswerkzeug (14) zur Zerteilung des Schärbands (9) aufweist.

6. Konusschärmaschine (1) nach einem der vorhergehenden Ansprüche, **dadurch gekennzeichnet, dass** die Konusschärmaschine (1) eine seitlich von der Schärtrommel (2) angeordnete Plattform aufweist, auf der der Roboterarm (8) aufsitzt, wobei die Schärtrommel (2) und die Plattform relativ zueinander verlagerbar sind.

7. Konusschärmaschine nach Anspruch 6, **dadurch gekennzeichnet, dass** die Plattform durch den Schärtisch (3) gebildet wird.

8. Verfahren zum Betrieb einer Konusschärmaschine (1), mit den Schritten:
- Verlagerung einer Schärtrommel (2) der Konusschärmaschine (1) und eines Schärtischs (3) der Konusschärmaschine (1) relativ zueinander, bis sich der Schärtisch (3) gegenüberliegend zu einem Schäranfangsbereich (6) der Schärtrommel (2) befindet,
- Aufnahme eines Schärbands (9) von dem Schärtisch (3) und
- Fixierung des Schärbands (9) an der Schärtrommel (2) in dem Schäranfangsbereich (6) durch einen Roboterarm (8) der Konusschärmaschine (1), **dadurch gekennzeichnet, dass** die Aufnahme des Schärbands (9) von dem Schärtisch (3) durch den Roboterarm (8) erfolgt, wobei der Roboterarm (8) mindestens ein Werkzeug zur Manipulation des Schärbands (9) und mehr als eine Dreh- oder Schubachse aufweist.

9. Verfahren nach Anspruch 8, **dadurch gekennzeichnet, dass** der Roboterarm (8) das Schärband (9) mittels eines Greifwerkzeugs (13) aufnimmt und/oder mittels eines Greifwerkzeugs an der Schärtrommel (2) befestigt.

10. Verfahren nach Anspruch 8 oder 9, **gekennzeichnet durch** die zusätzlichen Schritte:
- Schären des Schärbands (9) auf die Schärtrommel (2) unter Rotation der Schärtrommel (2) und Verlagerung der Schärtrommel (2) und des Schärtischs (3) relativ zueinander, bis sich der Schärtisch (3) gegenüberliegend zu einem Schärendbereich (7) der Schärtrommel (2) befindet,
- manuelle oder maschinelle Zerteilung des Schärbands (9), sodass ein auf der Schärtrommel (2) durch das Schärband (9) gebildeter Schärbandwickel (15) von einem zugeführten Abschnitt des Schärbands (9) abgetrennt wird, und
- Fixierung eines Endes des Schärbandwickels (15) an der Schärtrommel (2) in dem Schärendbereich (7) durch den Roboterarm (8).

11. Verfahren nach Anspruch 10, **dadurch gekennzeichnet, dass** der Roboterarm (8) das Ende des Schärbandwickels (15) an der Schärtrommel (2) fixiert, indem der Roboterarm (8) das Ende des Schärbandwickels (15) zwischen zwei Schärbandlagen (16) des Schärbandwickels (15) einklemmt.

12. Verfahren nach Anspruch 10 oder 11, **dadurch gekennzeichnet, dass** der Roboterarm (8) das Schärband (9) zerteilt.

13. Verfahren nach Anspruch 12, **dadurch gekennzeichnet, dass** der Roboterarm (8) die folgenden Schritte durchführt:
- Fixierung des Schärbands (9) beidseitig zu einer vorgesehenen Trennlinie,
- Zerteilung des Schärbands (9) entlang der Trennlinie.

14. Verfahren nach einem der Ansprüche 8 bis 13, **dadurch gekennzeichnet, dass** eine den Roboterarm (8) tragende Plattform der Konusschärmaschine (1) und die Schärtrommel (2) relativ zueinander bewegt werden, um einen Oberflächenbereich der Schärtrommel (2) in einen Aktionsradius des Roboterarms (8) zu bringen.

## Claims

1. Cone warping machine (1) having a warping drum (2) and having a warping table (3) arranged laterally to the warping drum (2), which supports a warping reed (5) for feeding threads, wherein the warping drum (2) and the warping table (3) can be displaced relative to one another, wherein the cone warping machine (1) has a robotic arm (8), and wherein the robotic arm (8) is configured to attach a warp section (9) to the warping drum (2), **characterised in that** the robotic arm (8) has at least one tool for manipulating the warp section (9) and more than one rotational axis or thrust axis.

2. Cone warping machine (1) according to claim 1, **characterised in that** the robotic arm (8) has a gripping tool (13).

3. Cone warping machine (1) according to any of the preceding claims, **characterised in that** the robotic arm (8) has a dividing tool (14).

4. Cone warping machine (1) according to any of the preceding claims, **characterised in that** the robotic arm (8) has a knotting tool.

5. Cone warping machine (1) according to claim 1, **characterised in that** the robotic arm (8) has two gripping tools (13), spaced from one another, for attaching the warp section (9) and a dividing tool (14) for dividing the warp section (9)

6. Cone warping machine (1) according to any of the preceding claims, **characterised in that** the cone warping machine (1) has a platform arranged laterally to the warping drum (2), on which the robotic arm (8) sits, wherein the warping drum (2) and the platform can be displaced relative to one another.

7. Cone warping machine according to claim 6, **characterised in that** the platform is formed by the warping table (3).

8. Method for operating a cone warping machine (1), comprising the steps of:
- displacing a warping drum (2) of the cone warping machine (1) and a warping table (3) of the cone warping machine (1) relative to one another until the warping table (3) is located opposite a warping start region (6) of the warping drum (2),
- picking up a warp section (9) from the warping table (3) and
- attaching the warp section (9) to the warping drum (2) in the warping start region (6) by means of a robotic arm (8) of the cone warping machine (1), **characterised in that** picking-up the warp section (9) from the warping table (3) is performed by the robotic arm (8), wherein the robotic arm (8) has at least one tool for manipulating the warp section (9) and more than one rotational axis or thrust axis.

9. Method according to claim 8, **characterised in that** the robotic arm (8) picks up the warp section (9) using a gripping tool (13) and/or attaches it to the warping drum (2) using a gripping tool.

10. Method according to claim 8 or 9, **characterised by** the additional steps of:
- warping the warp section (9) on the warping drum (2) while the warping drum (2) is rotating and while the warping drum (2) and the warping table (3) are displaced relative to one another until the warping table (3) is located opposite a warping end region (7) of the warping drum (2),
- manually or mechanically dividing the warp section (9), such that a warp section winding (15) formed on the warping drum (2) by the warp section (9) is separated from a fed segment of the warp section (9) and
- attaching one end of the warp section winding (15) to the warping drum (2) in the warping end region (7) by means of the robotic arm (8).

11. Method according to claim 10, **characterised in that** the robotic arm (8) attaches the end of the warp section winding (15) to the warping drum (2), by the robotic arm (8) clamping the end of the warp section winding (15) between two warp section layers (16) of the warp section winding (15).

12. Method according to claim 10 or 11, **characterised in that** the robotic arm (8) divides the warp section (9).

13. Method according to claim 12, **characterised in that** the robotic arm (8) performs the following steps:
- attaching the warp section (9) on both sides of a designated dividing line,
- dividing the warp section (9) along the dividing line.

14. Method according to any of claims 8 to 13, **characterised in that** a platform of the cone warping machine (1) supporting the robotic arm (8) and the warping drum (2) are displaced relative to one another, in order to bring a surface region of the warping drum (2) into a radius of action of the robotic arm (8).

## Revendications

1. Ourdissoir sectionnel à cône (1) avec un tambour d'ourdissoir (2) et avec une table d'ourdissage (3) disposée à côté du tambour d'ourdissoir (2), laquelle supporte un peigne ourdisseur (5) pour guider des fils, dans lequel le tambour d'ourdissoir (2) et la table d'ourdissage (3) peuvent être déplacés l'un par rapport à l'autre, dans lequel l'ourdissoir sectionnel à cône (1) présente un bras de robot (8) et dans lequel le bras de robot (8) est mis au point pour bloquer une section d'ourdissage (9) sur le tambour d'ourdissoir (2), **caractérisé en ce que** le bras de robot (8) présente au moins un outil pour manipuler la section d'ourdissage (9) et plus d'un axe de rotation ou de poussée.

2. Ourdissoir sectionnel à cône (1) selon la revendication 1, **caractérisé en ce que** le bras de robot (8) présente un outil de préhension (13).

3. Ourdissoir sectionnel à cône (1) selon l'une quelconque des revendications précédentes, **caractérisé en ce que** le bras de robot (8) présente un outil de division (14).

4. Ourdissoir sectionnel à cône (1) selon l'une quelconque des revendications précédentes, **caractérisé en ce que** le bras de robot (8) présente un outil pour nouer.

5. Ourdissoir sectionnel à cône (1) selon la revendication 1, **caractérisé en ce que** le bras de robot (8) présente deux outils de préhension (13) espacés l'un par rapport à l'autre pour bloquer la section d'ourdissage (9) et un outil de division (14) pour diviser la section d'ourdissage (9).

6. Ourdissoir sectionnel à cône (1) selon l'une quelconque des revendications précédentes, **caractérisé en ce que** l'ourdissoir sectionnel à cône (1) présente une plateforme disposée à côté du tambour d'ourdissoir (2), sur laquelle le bras de robot (8) repose, dans lequel le tambour d'ourdissoir (2) et la plateforme peuvent être déplacés l'un par rapport à l'autre.

7. Ourdissoir sectionnel à cône selon la revendication 6, **caractérisé en ce que** la plateforme est formée par la table d'ourdissage (3).

8. Procédé pour faire fonctionner un ourdissoir sectionnel à cône (1), avec les étapes :
- de déplacement d'un tambour d'ourdissoir (2) de l'ourdissoir sectionnel à cône (1) et d'une table d'ourdissage (3) de l'ourdissoir sectionnel à cône (1) l'un par rapport à l'autre jusqu'à ce que la table d'ourdissage (3) se trouve en regard par rapport à une zone de début d'ourdissage (6) du tambour d'ourdissoir (2),
- de logement d'une section d'ourdissage (9) par la table d'ourdissage (3) et
- de blocage de la section d'ourdissage (9) sur le tambour d'ourdissoir (2) dans la zone de début d'ourdissage (6) par un bras de robot (8) de l'ourdissoir sectionnel à cône (1), **caractérisé en ce que**
le logement de la section d'ourdissage (9) par la table d'ourdissage (3) est effectué par le bras de robot (8), dans lequel le bras de robot (8) présente au moins un outil pour manipuler la section d'ourdissage (9) et plus d'un axe de rotation ou de poussée.

9. Procédé selon la revendication 8, **caractérisé en ce que** le bras de robot (8) loge la section d'ourdissage (9) au moyen d'un outil de préhension (13) et/ou la fixe sur le tambour d'ourdissoir (2) au moyen d'un outil de préhension.

10. Procédé selon la revendication 8 ou 9, **caractérisé par** les étapes supplémentaires :
- d'ourdissage de la section d'ourdissage (9) sur le tambour d'ourdissoir (2) en faisant tourner le tambour d'ourdissoir (2) et de déplacement du tambour d'ourdissoir (2) et de la table d'ourdissage (3) l'un par rapport à l'autre jusqu'à ce que la table d'ourdissage (3) se trouve en regard par rapport à une zone de fin d'ourdissage (7) du tambour d'ourdissoir (2),
- de division manuelle ou mécanique de la section d'ourdissage (9), de sorte qu'une bobine de section d'ourdissage (15) formée sur le tambour d'ourdissoir (2) par la section d'ourdissage (9) est séparée d'un tronçon guidé de la section d'ourdissage (9), et
- de blocage d'une extrémité de la bobine de section d'ourdissage (15) sur le tambour d'ourdissoir (2) dans la zone de fin d'ourdissage (7) par le bras de robot (8).

11. Procédé selon la revendication 10, **caractérisé en ce que** le bras de robot (8) bloque l'extrémité de la bobine de section d'ourdissage (15) sur le tambour d'ourdissoir (2), de sorte que le bras de robot (8) coince l'extrémité de la bobine de section d'ourdissage (15) entre deux couches de section d'ourdissage (16) de la bobine de section d'ourdissage (15).

12. Procédé selon la revendication 10 ou 11, **caractérisé en ce que** le bras de robot (8) divise la section d'ourdissage (9).

13. Procédé selon la revendication 12, **caractérisé en ce que** le bras de robot (8) exécute les étapes suivantes :
- de blocage de la section d'ourdissage (9) de part et d'autre d'une ligne de séparation prévue,
- de division de la section d'ourdissage (9) le long de la ligne de séparation.

14. Procédé selon l'une quelconque des revendications 8 à 13, **caractérisé en ce qu'une** plateforme, supportant le bras de robot (8), de l'ourdissoir sectionnel à cône (1) et le tambour d'ourdissoir (2) sont bougés l'un par rapport à l'autre pour amener une zone de surface du tambour d'ourdissoir (2) dans un rayon d'action du bras de robot (8).
